# EUROPÄISCHE PATENTSCHRIFT

(11) **EP 3 546 671 B1**
(45) Veröffentlichungstag und Bekanntmachung des Hinweises auf die Patenterteilung: **09.12.2020**
(21) Anmeldenummer: 18164720.7
(22) Anmeldetag: 28.03.2018
(51) Int. Cl.: E04F 13/06

(54) **ECKSCHUTZSCHIENE**
CORNER PROTECTION RAIL
CORNIÈRE PROTECTRICE

(43) Veröffentlichungstag der Anmeldung: 02.10.2019
(73) Patentinhaber: Medico Bau- und Verwaltungs GmbH, 23562 Lübeck (DE)
(72) Erfinder: HOPPE, Jan, 23562 Lübeck (DE)
(74) Vertreter: Patentanwälte Vollmann Hemmer Lindfeld Partnerschaft mbB

(56) Entgegenhaltungen:
- JP-A- 2013 199 778
- JP-U- H0 713 955
- US-A- 4 324 079

## Beschreibung

Die vorliegende Offenbarung betrifft Eckschutzschienen nach DIN EN 14353 für eine mit einer Gipsplatte und/oder Verputzmasse gebildete Wand- oder Deckenkante in einem Raum oder Gebäude.

Bekannte Eckschutzschienen finden als Hilfsprofile zur Bildung von Wand- oder Deckenkanten mittels Gipsplatten, Fugenspachtel und/oder Verputzmasse Verwendung in Gebäuden. Solche Eckschutzschienen sind typischerweise aus dünnem Metallblech gebildet und können, abhängig von Material und Typ, sowohl mit als auch ohne Oberflächenendbehandlung eingebaut werden oder mit Fugenspachtel-Material fertig zum Streichen oder Tapezieren in die Wand- oder Deckenkante eingespachtelt werden. Die EP 2 316 611 B1 beschreibt beispielsweise eine solche Eckschutzschiene. In JPH0713955U oder JP 2013-199778 A ist ebenfalls eine Eckschutzschiene dieser Art beschrieben.

Insbesondere bei größeren Gebäuden werden oft große Mengen von Eckschutzschienen verbaut. Ein Großteil der Eckschutzschienen ist dabei zunächst länger als die zu bildende Wand- oder Deckenkante und muss entsprechend vor dem Einbau auf eine passende Länge gekürzt werden. Dies geschieht üblicherweise durch manuelles Anlegen eines Längenmaßstabs, typischerweise eines 2m-Zollstocks, dessen Nullpunkt an ein Stirnende der Eckschutzschiene gelegt wird, und Markieren einer Solllängenposition, an der die Eckschutzschiene gekürzt werden soll. Übersteigt die Solllänge den Längenmaßstab, muss eine Zwischenmarkierung gesetzt und der Längenmaßstab zur Zwischenmarkierung weitergeschoben werden, bevor die Solllängenposition markiert werden kann. Dies kostet bei einer großen Anzahl an zu verarbeitenden Eckschutzschienen viel Arbeitszeit. Außerdem ist die Abmessung durch Anlegen eines Längenmaßstabs nicht immer genau, da der Nullpunkt verrutschen kann und nicht genau an einem Stirnende oder auf einer Zwischenmarkierung liegt.

Die hierin offenbarte Eckschutzschiene erlaubt ein weitaus schnelleres und verlässlicheres Kürzen der Eckschutzschienen.

Erfindungsgemäß wird dazu eine Eckschutzschiene bereitgestellt für eine mit einer Gipsplatte und/oder Verputzmasse gebildete Wand- oder Deckenkante in einem Raum oder Gebäude, wobei sich die Eckschutzschiene mit mindestens einem ersten Steg und einem zum ersten Steg im Wesentlichen senkrecht verlaufenden zweiten Steg entlang einer Längsrichtung von einem ersten Stirnende über eine Länge zu einem zweiten Stirnende erstreckt, wobei die Eckschutzschiene entsprechend der Wand- oder Deckenkante in der Länge kürzbar ist, wobei die Eckschutzschiene zum definierten Kürzen der Eckschutzschiene ohne anzulegenden Längenmaßstab auf einer ersten Seite des ersten Stegs entlang der gesamten Länge der Eckschutzschiene eine Mehrzahl von ersten Längenmarkierungen und erkennbar von den ersten Längenmarkierungen zu unterscheidenden zweiten Längenmarkierungen aufweist, wobei die ersten Längenmarkierungen einen definierten ersten Abstand voneinander und die zweiten Längenmarkierungen einen definierten zweiten Abstand voneinander haben, wobei der zweite Abstand ein ganzzahliges Vielfaches n, beispielsweise n=10, des ersten Abstands ist, wobei jede n-te der ersten Längenmarkierungen den gleichen Abstand zum ersten Stirnende hat wie eine der zweiten Längenmarkierungen. Die ersten und/oder zweiten Längenmarkierungen bilden eine erste Längenskalierung, die von einem Nullpunkt an dem ersten Stirnende ausgeht. Die Eckschutzschiene weist ferner eine der ersten Längenskalierung entsprechende zweite Längenskalierung mit ersten und zweiten Längenmarkierungen auf, die von einem Nullpunkt an dem zweiten Stirnende ausgeht. Dabei ist die Länge der Eckschutzschiene kein Vielfaches der zweiten Längenmarkierungen der zweiten Längenskalierung, und die ersten und zweiten Längenmarkierungen der ersten Längenskalierung liegen nicht gleichauf mit den ersten und zweiten Längenmarkierungen der zweiten Längenskalierung.

Die erfindungsgemäße Eckschutzschiene hat den Vorteil, dass bei einer Normlänge der Eckschutzschiene, die kein Vielfaches der zweiten Längenmarkierungen ist, die die Eckschutzschiene verarbeitende Person die Möglichkeit hat, die Eckschutzschiene einfach in Ihrer Länge bezüglich beider Stirnenden zu kürzen. Dadurch muss die Eckschutzschiene nicht umständlich um eine zur Längsachse quer verlaufende Achse gedreht werden. Außerdem kann nach einem von einem Stirnende ausgehenden Kürzen der Eckschutzschiene der resultierende Verschnitt nochmals ohne Anlegen eines externen Längenmaßstabs vom anderen Stirnende ausgehend gekürzt werden.

Die beschriebene Eckschutzschiene
kann ferner durch die besondere Anordnung der ersten und zweiten Längenmarkierungen zueinander ohne anzulegenden Längenmaßstab sehr schnell gekürzt werden, da die ersten Längenmarkierungen eine feine Längenskalierung und die zweiten Längenmarkierungen eine gröbere Längenskalierung ermöglicht. Beispielsweise kann der erste Abstand 1 mm betragen und der zweite Abstand 5 mm. Optional kann jede n-te, beispielsweise fünfte, der ersten Längenmarkierungen durch eine der zweiten Längenmarkierungen gebildet sein. Optional kann die Eckschutzschiene eine auf der ersten Seite des ersten Stegs entlang der gesamten Länge der Eckschutzschiene angeordneten Mehrzahl von erkennbar von den ersten und zweiten Längenmarkierungen zu unterscheidenden dritten Längenmarkierungen aufweisen, wobei die dritten Längenmarkierungen einen definierten dritten Abstand voneinander haben, wobei der dritte Abstand, beispielsweise 10 mm, ein ganzzahliges Vielfaches m, beispielsweise m=2, des zweiten Abstands ist, wobei jede m-te, d.h. zweite, der zweiten Längenmarkierungen den gleichen Abstand zum ersten Stirnende und/oder zum zweiten Stirnende hat wie eine der dritten Längenmarkierungen. Optional kann jede m-te, beispielsweise zweite, der zweiten Längenmarkierungen durch eine der dritten Längenmarkierungen gebildet sein. Es können analog auch vierte, fünfte und/oder weitere Längenmarkierungen mit einem jeweiligen Abstand von beispielsweise 5 cm, 10 cm und/oder 100 cm vorgesehen sein. Die Längenmarkierungen können eine typischerweise von einem handelsüblichen Zollstock bekannte Längenskalierung bilden, die sich über die gesamte Länge der Eckschutzschiene erstreckt. Die die Eckschutzschiene verarbeitende Person kann dann sehr schnell und zuverlässig die Eckschutzschiene auf die Solllänge kürzen.

Optional können die ersten und zweiten Längenmarkierungen als Ausstanzungen aus dem ersten Steg und/oder zweiten Steg ausgebildet sein, die zur Verankerung der Eckschutzschiene an der Wand- oder Deckenkante mittels Verputzmasse dienen. Die Ausstanzungen können dabei polygonförmig so ausgerichtet sein, dass sie mit einer Ecke pfeilartig auf eine Außenkante des jeweiligen Stegs zeigen, aus dem sie gestanzt sind. Die Polygonformen und/oder -größen der Ausstanzungen der ersten Längenmarkierungen können sich dabei leicht erkennbar von den Polygonformen und/oder -größen der Ausstanzungen der zweiten Längenmarkierungen unterscheiden. Beispielsweise können die Ausstanzungen der ersten Längenmarkierungen kleine Dreiecke sein und die Ausstanzungen der ersten Längenmarkierungen größere Fünfecke oder Rauten. Alternativ zu Polygonformen können auch gekrümmte Formen mit pfeilartiger Ecke, wie etwa eine Tropfenform, als Ausstanzung der ersten und/oder zweiten Längenmarkierungen dienen.

Optional kann eine erste der ersten Längenmarkierungen sowie eine erste der zweiten Längenmarkierungen durch das erste Stirnende gebildet sein. Die erste der ersten Längenmarkierungen sowie eine erste der zweiten Längenmarkierungen stellen vorzugsweise den Nullpunkt einer Längenskalierung dar. An einem Stirnende ist solch ein Nullpunkt besonders sinnvoll, damit die Eckschutzschiene nur einmal gekürzt werden muss.

Optional kann die zweite Längenskalierung auf einer ersten Seite des zweiten Stegs angeordnet sein. Prinzipiell stehen für die Längenskalierungen vier Seiten der Eckschutzschiene zur Verfügung: die erste Seite des ersten Stegs, die zweite Seite des ersten Stegs, die erste Seite des zweiten Stegs und die zweite Seite des zweiten Stegs. Die ersten Seiten können beispielsweise jeweils die Innenseiten der Eckschutzschiene sein, die im eingebauten Zustand zur Wand bzw. Decke weisen und an dieser anliegen. Die zweiten Seiten können beispielsweise jeweils die Außenseiten der Eckschutzschiene sein, auf welche Fugenspachtel oder Verputzmasse aufgetragen wird, um die Wand- bzw. Deckenkante zu bilden. Wenn Eckschutzschiene gerade so liegt, dass die erste Seite des ersten Stegs für eine die Eckschutzschiene kürzende Person sichtbar ist, dann ist auch die erste Seite des zweiten Stegs für diese Person gerade sichtbar. Die kürzende Person hat also beide Längenskalierungen im Blick und kann kurzerhand ohne weitere Drehungen der Eckschutzschiene das besser geeignete Stirnende als Nullpunkt wählen und die Eckschutzschiene entsprechend wahlweise anhand der ersten oder zweiten Längenskalierung kürzen.

Optional kann die erste Längenskalierung zusätzlich auf einer zweiten Seite des zweiten Stegs angeordnet sein und die zweite Längenskalierung zusätzlich auf einer zweiten Seite des ersten Stegs angeordnet sein. Dann braucht die kürzende Person die Eckschutzschiene gar nicht mehr zu drehen, da in der Praxis immer entweder die ersten oder die zweiten Seiten der Stege sichtbar sind.

Optional kann eine Untermenge oder sämtliche der ersten, zweiten und/oder dritten Längenmarkierungen jeweils mit einer Beschriftung versehen sein, die zumindest einen Zahlenwert für den Abstand der jeweils beschrifteten Längenmarkierung zum ersten Stirnende oder zum zweiten Stirnende angibt. Damit brauchen nicht alle Längenmarkierungen abgezählt zu werden, sondern es kann ein Großteil der Länge direkt abgelesen werden und ggf. nur noch wenige Längenmarkierungen abgezählt werden. Beispielsweise kann jede zehnte der zweiten Längenmarkierungen, die jeweils einen zweiten Abstand von 0,5 cm untereinander haben, mit einem Zahlenwert gekennzeichnet sein, der einem Vielfachen von 5 entspricht, also einem Längenwert in cm. Durch Abzählen müssen dann nur noch die relativ kurzen Strecken zwischen den beschrifteten Längenmarkierungen ermittelt werden.

Optional kann die Beschriftung einer von den ersten, zweiten und/oder dritten Längenmarkierungen gebildeten ersten Längenskalierung, die von einem Nullpunkt an dem ersten Stirnende ausgeht, anders herum ausgerichtet sein als die Beschriftung einer entsprechenden zweiten Längenskalierung, die von einem Nullpunkt an dem zweiten Stirnende ausgeht, sodass jeweils die Beschriftung derjenigen Längenskalierung für einen auf die Eckschutzschiene blickenden Benutzer von links nach rechts lesbar ist, welche von dem Stirnende ausgeht, das links vom Benutzer liegt. Der Benutzer sei hier die die Eckschutzschiene kürzende Person. Da es oft leichter für den Benutzer ist, die eigene Position bezüglich der Eckschutzschiene zu wechseln als die lange Eckschutzschiene um eine quer zur Längsachse verlaufende Achse zu drehen, ist es sinnvoll für den Benutzer, über eine quer vor ihm liegende Eckschutzschiene zu steigen und sich zur Eckschutzschiene hin umzudrehen. Sodann liegt das andere Stirnende der Eckschutzschiene vom Benutzer aus links. Die andere Längenskalierung, die vorzugsweise gegenüber der einen anders herum, also auf dem Kopf, ausgerichtet ist, ist dann für den Benutzer von links nach rechts lesbar mit einem Nullpunkt, der am linken Stirnende liegt.

Optional können die ersten, zweiten und/oder dritten Längenmarkierungen an einer Außenkante des ersten Stegs und/oder des zweiten Stegs angeordnet sein. Dies ist vorteilhaft, da ein Seitenschneider, eine Zange, eine Schere, eine Säge oder anderes Mittel zum Kürzen der Eckschutzschiene vorzugsweise zunächst an einer Außenkante angesetzt wird. Alternativ oder zusätzlich können die ersten, zweiten und/oder dritten Längenmarkierungen an einer Innenkante des ersten Stegs und/oder des zweiten Stegs angeordnet sein. Dies ist vorteilhaft, da die Innenkante die eigentliche Wand- bzw. Deckenkante bildet, die eine bestimmte Länge haben soll. Außerdem kann es notwendig sein, dass der Benutzer eine Gehrung an einem Stirnende einschneidet, um den Übergang über eine Ecke zu einer anderen Eckschutzschiene zu bilden, wobei die Länge an der Innenkante besonders relevant ist.

Optional können die ersten, zweiten und/oder dritten Längenmarkierungen durch Stanzen, Drucken, Kleben, Prägen, Lasergravur und/oder Walzen aufgebracht sein. Dies kann prozesskostenoptimiert entschieden werden, um die Eckschutzschiene möglichst kostengünstig anbieten zu können. Da aus dem Stand der Technik bekannte Eckschutzschienen bereits Ausstanzungen aufweisen, durch die sich beim Anpressen der Eckschutzschiene an die zu bildende Wand- bzw. Deckenkante zuvor aufgetragener Fugenspachtel oder Verputzmasse quillt und die Eckschutzschiene in Position hält, können die Längenmarkierungen in einem Prozess gleich mit den Ausstanzungen ausgestanzt oder eingeprägt werden.

Optional können die Eckschutzschiene in einem Endlosverfahren aus einem Metallblech zu einem L-Winkel-Profil geformt und auf eine Normlänge gekappt sein. Eine technische Herausforderung stellt dabei das Aufbringen der Längenmarkierungen für Eckschutzschienen dar. Die Längenmarkierungen können dabei mittels einer entsprechend profilierten Prägewalze während des Walzens der Eckschutzschiene einprägt werden. Die Winkelposition der Prägewalze kann dazu mechanisch und/oder signalgesteuert mit der Vorrichtung zum Abkappen der Eckschutzschienen auf Normlänge gekoppelt sein, sodass die Längenmarkierungen einen definierten Abstand zu mindestens einem der Stirnende haben.

Die technische Herausforderung erhöht sich hierbei mit der Periodenlänge, mit der sich die Längenmarkierungen bzw. Beschriftungen periodisch über die Länge wiederholen. Für eine Periodenlänge λ kann eine Prägewalze mit einem Durchmesser D von mindestens D = λ/π genutzt werden. Insbesondere Beschriftungen mit Zahlenwerten können sich überhaupt nicht wiederholen, sodass dann die Periodenlänge λ der Normlänge der Eckschutzschienen entspricht, mit der sie hergestellt und ausgeliefert werden. Bei einer Normlänge von beispielsweise 10 ft, was einer Länge von 3,048 m entspricht, benötigte man eine Prägewalze von knapp einem Meter Durchmesser, welche nicht ohne Weiteres in das Endlosproduktionsverfahren zu integrieren ist. Alternativ dazu kann nach dem Abkappen der Eckschutzschienen auf Normlänge ein Aufwalzen oder flächiges Einstanzen der Längenmarkierungen über die gesamte Länge stattfinden. Ein Aufbringen der Längenmarkierungen mittels Drucken und/oder Lasergravur kann insbesondere mit Beschriftung vor oder nach dem Abkappen der Eckschutzschienen auf Normlänge sinnvoll sein, wobei die Längenmarkierungen selbst ohne Beschriftung allerdings auch im Endlosverfahren eingewalzt werden können, sodass nur die Beschriftungen durch Drucken und/oder Lasergravur aufgebracht werden müssen.

Optional können die ersten, zweiten und/oder dritten Längenmarkierungen maschinenlesbar und/oder maschinenzählbar sein, sodass eine Kürzungsvorrichtung eine Sollposition zum Kürzen der Eckschutzschiene durch Scannen der ersten, zweiten und/oder dritten Längenmarkierungen bestimmen kann. Es bedarf dann keiner menschlich lesbaren Beschriftung, was die Periodenlänge λ verkürzt und das Aufbringen der maschinell lesbaren Längenmarkierungen vereinfacht. Beispielsweise kann die Kürzungsvorrichtung eine Kürzungseinheit aufweisen, welche die Eckschutzschiene entlang abfahren kann, ihre Position entlang der Eckschutzschiene durch maschinelles Abzählen und/oder Erkennen der Längenmarkierungen bestimmen kann und die Eckschutzschiene an der Sollposition kürzen kann.

Die Kürzungseinheit kann sich dabei beispielsweise mit Rollkontakt an der Eckschutzschiene selbst fortbewegen oder an einem Rahmen der Kürzungsvorrichtung, der eine Auflage für eine definierte Positionierung der Eckschutzschiene bietet. Einer mit Ungenauigkeiten behafteten Längen- bzw. Abstandsmessung durch die Kürzungsvorrichtung bedarf es ausdrücklich nicht, sondern nur einer Positionsbestimmung einer Kürzungseinheit anhand der maschinell lesbaren Längenmarkierungen auf der Eckschutzschiene. Maschinell lesbare Längenmarkierungen könnten beispielsweise Ausstanzungen unterschiedlicher Form und/oder Position sein, wobei eine die Eckschutzschiene über die Länge abfahrende Kürzungseinheit abhängig von der Solllängenvorgabe durch den Benutzer die entsprechenden überfahrenen ersten und/oder zweiten und/oder dritten usw. Längenmarkierungen zählt und eindeutig und schnell die Sollposition findet, ohne dass es auf den genauen Startpunkt der Kürzungseinheit ankommt. Das Scannen kann beispielsweise über die Reflexion eines Lichtstrahls an einem Steg der Eckschutzschiene durchgeführt werden. Die unterschiedlichen Längenmarkierungen können dabei in einer zur Längsrichtung der Eckschutzschiene senkrechten Ebene versetzt zueinander angeordnet sein, sodass für die ersten, zweiten, dritten usw. Längenmarkierungen ein separater Streifen zum Scannen überfahren werden kann. In dem Fall müssen sich die Längenmarkierungen nicht einmal in ihrer Form unterscheiden, da ihre Bedeutung aus ihrer Position am Steg der Eckschutzschiene eindeutig festgelegt ist.

Die Kürzungseinheit kann beispielsweise eine definierte Fahrtrichtung haben und bestimmungsgemäß an beliebiger Stelle zwischen einem Stirnende und einer in Fahrtrichtung nächsten der gröbsten Längenmarkierung an die Eckschutzschiene angesetzt werden. Die gröbsten Längenmarkierungen können beispielsweise einen Abstand von 50 cm oder 100 cm zueinander haben, sodass die nächste Längenmarkierung 50 cm oder 100 cm vom Stirnende entfernt liegt. Sobald die Kürzungseinheit diese nächste Längenmarkierung überfährt, ist Ihre Position auf der Eckschutzschiene eindeutig aus der Anzahl der überfahrenen Längenmarkierungen bestimmbar. Sollängen, die unterhalb des Abstands der gröbsten Längenmarkierungen liegen, werden vorzugsweise manuell gekürzt, wobei es dann vorteilhaft ist, wenn die Längenmarkierungen sowohl für den Benutzer als auch maschinell lesbar sind.

Um möglichst schnell an die Sollposition zu kommen, kann die Geschwindigkeit, mit der die Kürzungseinheit die Eckschutzschiene entlang fährt, von den bisher überfahrenen Längenmarkierungen abhängig sein. Beispielsweise können die ersten Längenmarkierungen einen ersten Abstand von 5 mm untereinander, die zweiten Längenmarkierungen einen zweiten Abstand von 100 mm untereinander, und die dritten Längenmarkierungen ebenfalls den ersten Abstand von 5 mm untereinander haben, wobei die dritten Längenmarkierungen mittig versetzt zu den ersten Längenmarkierungen angeordnet sind. Der Kürzungseinheit wird beispielsweise durch eine Eingabeschnittstelle (z. B. Sprachsteuerung, Tasteneingabe, drahtlose Signalübertragung, o. Ä) eine Solllänge von 2,85 m eingegeben und innerhalb der ersten 100 mm vom ersten Stirnende angesetzt. Die Kürzungseinheit kann die ersten 28 der zweiten Längenmarkierungen schnell überfahren und dann langsamer zur nächsten der ersten Längenmarkierungen vorfahren, um dort die Eckschutzschiene zu kappen. Falls die feinste der Längenmarkierungen nicht genau genug ist, kann die Kürzungseinheit dazu ausgestaltet sein, die genaue Kürzungsposition innerhalb der Kürzungseinheit im Rahmen einer feineren Skalierung zu verschieben. Im obigen Beispiel könnte ein millimetergenaues Kürzen durch eine definierte interne Verschiebung der genauen Kürzungsposition innerhalb der Kürzungseinheit um bis zu 2,5 mm erreicht werden.

Die Offenbarung ist nachfolgend anhand von in den Zeichnungen dargestellten Ausführungsbeispielen näher erläutert. Es zeigen:
Fig. 1 eine perspektivische Ansicht auf einen Teil eines ersten Ausführungsbeispiels einer hierin offenbarten, nicht erfindungsgemäßen Eckschutzschiene; und
Fig. 2 eine perspektivische Ansicht auf einen Teil eines zweiten Ausführungsbeispiels einer hierin offenbarten, nicht erfindungsgemäßen Eckschutzschiene.

Fig. 1 zeigt einen Endabschnitt einer Eckschutzschiene 1 für eine mit einer Gipsplatte und/oder Verputzmasse gebildete Wand- oder Deckenkante in einem Raum oder Gebäude. Die Eckschutzschiene 1 hat hier ein L-förmiges Profil mit einem ersten Steg 3 und einem zum ersten Steg 3 im Wesentlichen senkrecht verlaufenden zweiten Steg 5. Die Eckschutzschiene 1 erstreckt sich von einem ersten Stirnende 6 über eine Normlänge zu einem zweiten Stirnende (nicht gezeigt). Zur besseren Orientierung ist in den Figuren ein rechtshändiges Kartesisches Koordinatensystem gezeigt, bei dem die z-Richtung entlang der Längsrichtung der Eckschutzschiene 1 verläuft, der erste Steg 3 sich in x-Richtung und der zweite Steg 5 sich in y-Richtung erstreckt. Die Stege 3, 5 sind an einer gemeinsamen Innenkante 7, die z-Richtung verläuft, miteinander als integrale Bestandteile der Eckschutzschiene 1 verbunden. Beide Stege 3, 5 weisen Ausstanzungen 9 auf, durch die Verputzmasse oder Fugenspachtel quillen und so die Eckschutzschiene 1 beim Anbringen an einer Wand- oder Deckenkante in Position halten kann. Die perspetivische Ansicht in Fig. 1 bietet einen Blick auf erste Innenseiten 11, 13 der Stege 3, 5, wobei die Innenseiten 11, 13 jeweils als erste Seiten der Stege 3, 5 bezeichnet werden können. Die Außenseiten, die man als zweite Seiten der Stege 3, 5 bezeichnen kann, sind in Fig. 1 nicht sichtbar.

An einer ersten Außenkante 15 am ersten Steg 3 ist auf der Innenseite 11 eine erste Längenskalierung 17a mit ersten Längenmarkierungen 19a und zweiten Längenmarkierungen 21a erkennbar angeordnet. Die ersten Längenmarkierungen 19a haben einen definierten ersten Abstand A von 1 mm zueinander und sind durch kurze Striche und/oder Einkerbungen gebildet, die in x-Richtung verlaufen. Jede fünfte der ersten Längenmarkierungen 19a bildet dabei eine der zweiten Längenmarkierungen 21a, die einen definierten zweiten Abstand B von 5 mm untereinander haben und durch längere Striche und/oder Einkerbungen gebildet ist, die in x-Richtung verlaufen. Sowohl eine erste der ersten Längenmarkierungen 19a als auch eine erste der zweiten Längenmarkierungen 21a sind durch das erste Stirnende 6 selbst gebildet. An der dritten, siebten und elften der zweiten Längenmarkierungen 21a ist jeweils eine Beschriftung mit einem Zahlenwert "1", "3" bzw. "5" angeordnet, wobei der Zahlenwert dem Abstand der zughörigen zweiten Längenmarkierung 21a zum ersten Stirnende 6 in cm entspricht. Die Reihe der mit einem Zahlenwert beschrifteten zweiten Längenmarkierungen 21a kann so über die Länge bis zum zweiten Stirnende fortgeführt sein oder, beispielsweise falls eine Beschriftung in den Bereich einer der Ausstanzungen 9 fällt, vereinzelt ausgelassen sein.

An einer zweiten Außenkante 23 am zweiten Steg 5 ist auf der Innenseite 13 eine zweite Längenskalierung 17b mit ersten Längenmarkierungen 19b und zweiten Längenmarkierungen 21b erkennbar angeordnet. Die ersten Längenmarkierungen 19b haben hier ebenfalls einen definierten ersten Abstand A von 1 mm zueinander und sind durch kurze Striche und/oder Einkerbungen gebildet, die in y-Richtung verlaufen. Jede fünfte der ersten Längenmarkierungen 19b bildet dabei eine der zweiten Längenmarkierungen 21b, die einen definierten zweiten Abstand B von 5 mm untereinander haben und durch längere Striche und/oder Einkerbungen gebildet ist, die in y-Richtung verlaufen. Sowohl eine erste der ersten Längenmarkierungen 19b als auch eine erste der zweiten Längenmarkierungen 21b sind durch das zweite Stirnende (nicht gezeigt) gebildet. An der 391., 395. und 399. der zweiten Längenmarkierungen 21b ist jeweils eine Beschriftung mit einem Zahlenwert angeordnet, wobei der Zahlenwert "195", "197" bzw. "199" dem Abstand der zughörigen zweiten Längenmarkierung 21b zum zweiten Stirnende (nicht gezeigt) in cm entspricht. Die Reihe der mit einem Zahlenwert beschrifteten zweiten Längenmarkierungen 21b kann so über die Länge vom zweiten Stirnende bis zum ersten Stirnende 6 fortgeführt sein oder, beispielsweise falls eine Beschriftung in den Bereich einer der Ausstanzungen 9 fällt, vereinzelt ausgelassen sein. Die Normlänge der hier gezeigten Eckschutzschiene 1 beträgt demnach ablesbar 200 cm. Da die Normlänge einem Vielfachen der zweiten Längenmarkierungen 21b entspricht, ist die letzte, also die 401., der zweiten Längenmarkierungen 21b durch das erste Stirnende 6 gebildet. Dies ist bei einer Normlänge, die erfindungsgemäß kein Vielfaches der zweiten Längenmarkierungen 21b ist, nicht der Fall. Beispielsweise bei einer Normlänge von 10 ft, also 3,048 m, wird die letzte der zweiten Längenmarkierungen 21b nicht durch das erste Stirnende 6 gebildet, sondern nur die erste der zweiten Längenmarkierungen 21b durch das zweite Stirnende (nicht gezeigt). Die Längenmarkierungen 19a, 21a der ersten Längenskalierung 17a liegen also erfindungsgemäß nicht, wie hier gezeigt, gleichauf mit den Längenmarkierungen 19b, 21b der zweiten Längenskalierung 17b.

Die Beschriftungen der ersten Längenskalierung 17a auf dem ersten Steg 3 stehen für einen Benutzer mit einer der in Fig. 1 gezeigten Blickperspektive auf die Eckschutzschiene 1 auf dem Kopf. Die Beschriftungen der zweiten Längenskalierung 17b hingegen stehen für einen Benutzer mit einer der in Fig. 1 gezeigten Blickperspektive auf die Eckschutzschiene 1 von links nach rechts gut lesbar auf dem zweiten Steg 5. Die Blickperspektive entspricht hier in etwa einem Vektor (-1,-1) in der xy-Ebene. Der Nullpunkt der zweiten Längenskalierung 17b, der durch das zweite nicht gezeigte Stirnende gebildet wird, liegt dann links vom Benutzer, sodass der Benutzer bequem und schnell die Eckschutzschiene 1 auf eine relativ große Solllänge kürzen kann. Will der Benutzer die Eckschutzschiene 1 auf eine relativ kurze Solllänge kürzen, so kann er einfach und schnell die Eckschutzschiene um 90° gegen der Uhrzeigersinn um die z-Richtung drehen und seine eigene Position zur Eckschutzschiene 1 so verändern, dass seine Blickperspektive in etwa einem Vektor (-1,1) in der xy-Ebene entspricht. Dann liegt das erste Stirnende 6 links vom Benutzer, sodass der Benutzer bequem und schnell die Eckschutzschiene 1 auf eine relativ kleine Solllänge kürzen kann.

Fig. 2 zeigt einen Teil eines zweiten Ausführungsbeispiels einer hierin offenbarten Eckschutzschiene 1. Im Unterschied zum ersten in Fig. 1 gezeigten Ausführungsbeispiel bilden hier die Ausstanzungen 9 erste Längenmarkierungen 19a, zweite Längenmarkierungen 21a und dritte Längenmarkierungen 25a einer ersten Längenskalierung 17a auf dem ersten Steg 3. Analog dazu bilden die Ausstanzungen 9 erste Längenmarkierungen 19b, zweite Längenmarkierungen 21b und dritte Längenmarkierungen 25b einer zweiten Längenskalierung 17b auf dem zweiten Steg 5.

Die ersten Längenmarkierungen 19a,b haben eine pfeilartige fünfeckige Form und liegen auf den jeweiligen Stegen 3, 5 näher an der gemeinsamen Innenkante 7 als die zweiten und dritten Längenmarkierungen 21a,b, 25a,b. Der erste Abstand A der ersten Längenmarkierungen 19a, 19b untereinander beträgt hier 5 mm. Die zweiten Längenmarkierungen 21a,b haben eine dreieckige kleinere Form und liegen auf den jeweiligen Stegen 3, 5 näher an der jeweiligen Außenkante 15, 23 als die ersten und dritten Längenmarkierungen 19a,b, 25a,b. Der zweite Abstand B der zweiten Längenmarkierungen 21a, 21b untereinander beträgt hier 100 mm. Hier wird nicht jede zehnte der ersten Längenmarkierungen 19a,b durch eine der zweiten Längenmarkierungen 21a, 21b gebildet, sondern jede zehnte der ersten Längenmarkierungen 19a,b hat lediglich den gleichen Abstand zu einem Stirnende (hier nicht gezeigt) wie eine der zweiten Längenmarkierungen 21a, 21b. Die dritten Längenmarkierungen 25a,b sind als Rauten ausgeführt und haben hier ebenfalls den ersten Abstand A von 5 mm zueinander, wobei die Rauten in z-Richtung mittig versetzt zu den ersten Längenmarkierungen 19a,b liegen. Jede dritte Längenmarkierung 25a,b hat also in z-Richtung gesehen den gleichen Abstand zu den zwei nächstgelegenen ersten Längenmarkierungen 19a,b, wobei dieser Abstand die Hälfte des ersten Abstands A von 5 mm, also 2,5 mm, beträgt. Die Rauten der dritten Längenmarkierungen 25a,b sind hier größer als die Dreiecke der zweiten Längenmarkierungen 21a,b und kleiner als die Fünfecke der ersten Längenmarkierungen 19a,b ausgeführt. In der x-Richtung gesehen liegen die dritten Längenmarkierungen 25a der ersten Längenskalierung 17a auf dem ersten Steg 3 zwischen den weiter innen angeordneten ersten Längenmarkierungen 19a und den weiter außen angeordneten zweiten Längenmarkierungen 21a. Analog liegen in der y-Richtung gesehen die dritten Längenmarkierungen 25b der zweiten Längenskalierung 17b auf dem zweiten Steg 5 zwischen den weiter innen angeordneten ersten Längenmarkierungen 19b und den weiter außen angeordneten zweiten Längenmarkierungen 21 b.

Insbesondere das zweite in Fig. 2 gezeigte Ausführungsbeispiel eignet sich für eine maschinelle Auslese der Längenmarkierungen, da diese besonders einfach mittels Scannen maschinenlesbar und -zählbar sind. Durch die unterschiedliche Form und/oder Position an den jeweiligen Stegen kann eine Kürzungsvorrichtung mit einer über die Länge der Eckschutzschiene 1 verfahrbaren Kürzungseinheit eine Sollposition zum Kürzen der Eckschutzschiene 1 durch Scannen und Zählen der jeweiligen Längenmarkierungen bestimmen und anfahren, um diese dort zu kürzen.

### Bezugszeichenliste:

- 1: Eckschutzschiene
- 3: erster Steg
- 5: zweiter Steg
- 6: erstes Stirnende
- 7: Innenkante
- 9: Ausstanzungen
- 11: erste Seite des ersten Stegs
- 13: erste Seite des zweiten Stegs
- 15: erste Außenkante
- 17a: erste Längenskalierung
- 17b: zweite Längenskalierung
- 19a: erste Längenmarkierungen der ersten Längenskalierung
- 19b: erste Längenmarkierungen der zweiten Längenskalierung
- 21a: zweite Längenmarkierungen der ersten Längenskalierung
- 21b: zweite Längenmarkierungen der zweiten Längenskalierung
- 23: zweite Außenkante
- 25a: dritte Längenmarkierungen der ersten Längenskalierung
- 25b: dritte Längenmarkierungen der zweiten Längenskalierung
- A: erster Abstand
- B: zweiter Abstand

## Patentansprüche

1. Eckschutzschiene (1) für eine mit einer Gipsplatte und/oder Verputzmasse gebildete Wand- oder Deckenkante in einem Raum oder Gebäude, wobei sich die Eckschutzschiene (1) mit mindestens einem ersten Steg (3) und einem zum ersten Steg (3) im Wesentlichen senkrecht verlaufenden zweiten Steg (5) entlang einer Längsrichtung (z) von einem ersten Stirnende (6) über eine Länge zu einem zweiten Stirnende erstreckt, wobei die Eckschutzschiene (1) entsprechend der Wand- oder Deckenkante in der Länge kürzbar ist, wobei die Eckschutzschiene (1) zum definierten Kürzen der Eckschutzschiene (1) ohne anzulegenden Längenmaßstab auf einer ersten Seite (11) des ersten Stegs (3) entlang der gesamten Länge der Eckschutzschiene (1) eine Mehrzahl von ersten Längenmarkierungen (19a) und erkennbar von den ersten Längenmarkierungen (19a) zu unterscheidenden zweiten Längenmarkierungen (21a) aufweist, wobei die ersten Längenmarkierungen (19a) einen definierten ersten Abstand (A) voneinander und die zweiten Längenmarkierungen (21a) einen definierten zweiten Abstand (B) voneinander haben, wobei der zweite Abstand (B) ein ganzzahliges Vielfaches n des ersten Abstands (A) ist, wobei jede n-te der ersten Längenmarkierungen (19a) den gleichen Abstand zum ersten Stirnende (6) hat wie eine der zweiten Längenmarkierungen (21a), wobei die ersten und zweiten Längenmarkierungen (19a, 21a, 25a) eine erste Längenskalierung (17a) bilden, die von einem Nullpunkt an dem ersten Stirnende (6) ausgeht, und wobei die Eckschutzschiene (1) eine der ersten Längenskalierung (17a) entsprechende zweite Längenskalierung (17b) mit ersten und zweiten Längenmarkierungen (19b, 21b) aufweist, die von einem Nullpunkt an dem zweiten Stirnende ausgeht, **dadurch gekennzeichnet, dass** die Länge der Eckschutzschiene (1) kein ganzzahliges Vielfaches der zweiten Längenmarkierungen (21b) der zweiten Längenskalierung (17b) ist, und die ersten und zweiten Längenmarkierungen (19a, 21a) der ersten Längenskalierung (17a) nicht gleichauf mit den ersten und zweiten Längenmarkierungen (19b, 21b) der zweiten Längenskalierung (17b) liegen.

2. Eckschutzschiene (1) nach Anspruch 1, wobei jede n-te der ersten Längenmarkierungen (19a,b) durch eine der zweiten Längenmarkierungen (21a,b) gebildet ist.

3. Eckschutzschiene (1) nach Anspruch 1 oder 2, wobei die ersten und zweiten Längenmarkierungen (19a,b, 21a,b) als Ausstanzungen (9) aus dem ersten Steg (3) ausgebildet sind, die zur Verankerung der Eckschutzschiene (1) an der Wand- oder Deckenkante mittels Verputzmasse dienen.

4. Eckschutzschiene (1) nach einem der vorhergehenden Ansprüche, wobei eine erste der ersten Längenmarkierungen (19a) der ersten Längsskalierung (17a) sowie eine erste der zweiten Längenmarkierungen (21a) der ersten Längsskalierung (17a) durch das erste Stirnende (6) gebildet ist.

5. Eckschutzschiene (1) nach einem der vorhergehenden Ansprüche, mit einer auf der ersten Seite (11) des ersten Stegs (3) entlang der gesamten Länge der Eckschutzschiene (1) angeordneten Mehrzahl von erkennbar von den ersten und zweiten Längenmarkierungen (19a,b, 21a,b) zu unterscheidenden dritten Längenmarkierungen, wobei die dritten Längenmarkierungen einen definierten dritten Abstand voneinander haben, wobei der dritte Abstand ein ganzzahliges Vielfaches m des ersten Abstands (A) ist, wobei jede m-te der ersten Längenmarkierungen (19a,b) den gleichen Abstand zum ersten Stirnende (6) beziehungsweise zum zweiten Stirnende hat wie eine der dritten Längenmarkierungen.

6. Eckschutzschiene (1) nach Anspruch 5, wobei jede m-te der ersten Längenmarkierungen (19a,b) durch eine der dritten Längenmarkierungen gebildet ist.

7. Eckschutzschiene (1) nach Anspruch 5 oder 6, wobei n=10 und m=5 ist und der dritte Abstand 5 mm beträgt.

8. Eckschutzschiene (1) nach einem der Ansprüche 1 bis 4, mit einer auf der ersten Seite (11) des ersten Stegs (3) entlang der gesamten Länge der Eckschutzschiene (1) angeordneten Mehrzahl von erkennbar von den ersten und zweiten Längenmarkierungen (19a,b, 21a,b) zu unterscheidenden dritten Längenmarkierungen (25a,b), wobei die dritten Längenmarkierungen (25a,b) den gleichen ersten Abstand (A) voneinander haben wie die ersten Längenmarkierungen (19a,b), wobei die dritten Längenmarkierungen (25a,b) bezüglich der Längsrichtung (z) mittig versetzt zu den ersten Längenmarkierungen (19a,b) angeordnet sind.

9. Eckschutzschiene (1) nach einem der vorhergehenden Ansprüche, wobei der erste Abstand (A) 5 mm beträgt und der zweite Abstand (B) 100 mm.

10. Eckschutzschiene (1) nach einem der vorhergehenden Ansprüche, wobei die zweite Längenskalierung (17b) auf einer ersten Seite (13) des zweiten Stegs (5) angeordnet ist.

11. Eckschutzschiene (1) nach einem der vorhergehenden Ansprüche, wobei die erste Längenskalierung (17a) zusätzlich auf einer zweiten Seite des zweiten Stegs (5) angeordnet ist und die zweite Längenskalierung (17b) zusätzlich auf einer zweiten Seite des ersten Stegs (3) angeordnet ist.

12. Eckschutzschiene (1) nach Anspruch 5 und/oder 8 sowie optional einem der übrigen vorhergehenden Ansprüche, wobei eine Untermenge oder sämtliche der ersten, zweiten und/oder dritten Längenmarkierungen (19a,b, 21a,b, 25a,b) jeweils mit einer Beschriftung versehen ist, die zumindest einen Zahlenwert für den Abstand der jeweils beschrifteten Längenmarkierung zum ersten Stirnende (6) beziehungsweise zum zweiten Stirnende angibt.

13. Eckschutzschiene (1) nach Anspruch 12, wobei die Beschriftung einer von den ersten, zweiten und/oder dritten Längenmarkierungen (19a, 21a, 25a) gebildeten ersten Längenskalierung (17a), die von einem Nullpunkt an dem ersten Stirnende (6) ausgeht, anders herum ausgerichtet ist als die Beschriftung einer entsprechenden zweiten Längenskalierung (17b), die von einem Nullpunkt an dem zweiten Stirnende ausgeht, sodass jeweils die Beschriftung derjenigen Längenskalierung (17a,b) für einen auf die Eckschutzschiene (1) blickenden Benutzer von links nach rechts lesbar ist, welche von dem Stirnende ausgeht, das links vom Benutzer liegt.

14. Eckschutzschiene (1) nach Anspruch 5 und/oder 8 sowie optional einem der übrigen vorhergehenden Ansprüche, wobei die ersten, zweiten und/oder dritten Längenmarkierungen (19a,b, 21a,b, 25a,b) an einer Außenkante (15, 23) des ersten Stegs (3) beziehungsweise des zweiten Stegs (5) angeordnet sind.

15. Eckschutzschiene (1) nach Anspruch 5 und/oder 8 sowie optional einem der übrigen vorhergehenden Ansprüche, wobei die ersten, zweiten und/oder dritten Längenmarkierungen (19a,b, 21a,b, 25a,b) an einer Innenkante (7) des ersten Stegs (3) beziehungsweise des zweiten Stegs (5) angeordnet sind.

16. Eckschutzschiene (1) nach Anspruch 5 und/oder 8 sowie optional einem der übrigen vorhergehenden Ansprüche, wobei die ersten, zweiten und/oder dritten Längenmarkierungen (19a,b, 21a,b, 25a,b) durch Stanzen, Drucken, Kleben, Prägen, Lasergravur und/oder Walzen aufgebracht sind.

17. Eckschutzschiene (1) nach einem der vorhergehenden Ansprüche, wobei die Eckschutzschiene (1) in einem Endlosverfahren aus einem Metallblech zu einem L-Winkel-Profil geformt und auf eine Normlänge gekappt ist.

18. Eckschutzschiene (1) nach Anspruch 5 und/oder 8 sowie optional einem der übrigen vorhergehenden Ansprüche, wobei die ersten, zweiten und/oder dritten Längenmarkierungen (19a,b, 21a,b, 25a,b) maschinenlesbar und/oder maschinenzählbar sind, sodass eine Kürzungsvorrichtung eine Sollposition zum Kürzen der Eckschutzschiene (1) durch Scannen der ersten, zweiten und/oder dritten Längenmarkierungen (19a,b, 21a,b, 25a,b) bestimmen kann.

## Claims

1. A corner protection rail (1) for a wall edge or ceiling edge in a room or building, said edge being formed by a plaster plate and/or plaster mass, wherein the corner protection rail (1) with at least one first web (3) and a second web (5) which runs essentially perpendicularly to the first web (3) extends along a longitudinal direction (z) from a first face end (6) over a length to a second face end, wherein the corner protection rail (1) can be shortened in length in accordance with the wall edge or ceiling edge, wherein the corner protection rail (1) for the defined shortening of the corner protection rail (1) without a length measure being applied comprises a plurality of first length markings (19a) and second length markings (21a) which are to be recognisably distinguishable from the first length markings (19a), on a first side (11) of the first web (3) along the complete length of the corner protection rail (1), wherein the first length markings (19a) have a defined first distance (A) to one another and the second length markings (21a) a defined second distance to one another, wherein the second distance (B) is an integer multiple n of the first distance (A), wherein each n^{th} of the first length markings (19a) has the same distance to the first face end (6) as one of the second length markings (21a), wherein the first and second length markings (19a, 21a, 25a) form a first length scaling (17a) which departs from a zero point on the first face end (6), and wherein the corner protection rail (1) comprises a second length scaling (17b) which corresponds to the first length scaling (17a), is with first and second length markings (19b, 21 b) and departs from a zero point on the second face end, **characterised in that** the length of the corner protection rail (1) is not an integer multiple of the second length markings (21b) of the second length scaling (17b), and the first and second length markings (19a, 21a) of the first length scaling (17a) are not aligned with the first and second length markings (19b, 21b) of the second length scaling (17b).

2. A corner protection rail (1) according to claim 1, wherein each n^{th} of the first length markings (19a, b) is formed by one of the two length markings (21a, b).

3. A corner protection rail (1) according to claim 1 or 2, wherein the first and the second length markings (19a,b, 21a,b) are designed as punch-outs (9) out of the first web (3) and serve for anchoring the corner protection rail (1) on the wall edge or ceiling edge by way of plaster mass.

4. A corner protection rail (1) according to one of the preceding claims, wherein the first of the first length markings (19a) of the first length scaling (17a) as well as a first of the second length markings (21a) of the first length scaling (17a) is formed by the first face end (6).

5. A corner protection rail (1) according to one of the preceding claims, with a plurality of third length markings which are to be recognisably distinguishable from the first and second length markings (19a,b, 21a,b), said plurality being arranged on the first side (11) of the first web (3) along the complete length of the corner protection rail (1), wherein the third length markings have a defined third distance to one another, wherein the third distance is an integer multiple m^{th} of the first distance (A), wherein each m^{th} of the first length markings (19a,b) has the same distance to the first face end (6) or to the second face end as one of the third length markings.

6. A corner protection rail (1) according to claim 5, wherein each m^{th} of the first length markings (19a, b) is formed by one of the third length markings.

7. A corner protection rail (1) according to claim 5 or 6, wherein n=10 and m=5 and the third distance is 5 mm.

8. A corner protection rail (1) according to one of the claims 1 to 4, with a plurality of third length markings (25a,b) which are to be recognisably distinguished from the first and second length markings (19a,b, 21a,b), said plurality being arranged on the first side (11) of the first web (3) along the complete length of the corner protection rail (1), wherein the third length markings (25a,b) have the same first distance (A) to one another as the first length markings (19a,b), wherein the third length markings (25a,b) are arranged centrally offset to the first length markings (19a,b) with respect to the longitudinal direction (z).

9. A corner protection rail (1) according to one of the preceding claims, wherein the distance (A) is 5 mm and the second distance (B) is 100 mm.

10. A corner protection rail (1) according to one of the preceding claims, wherein the first second length scaling (17b) is arranged on a first side (13) of the second web (5).

11. A corner protection rail (1) according to one of the preceding claims, wherein the first length scaling (17a) is additionally arranged on a second side of the second web (5) and the second length scaling (17b) is additionally arranged on a second side of the first web (3).

12. A corner protection rail (1) according to claim 5 and/or 8 as well as optionally one of the other preceding claims, wherein a subset or all of the first, second and/or or third length markings (19a,b, 21a,b, 25a,b) is each provided with an inscription which at least indicates the numerical value for the distance of the respectively inscribed length marking to the first face end (6) or to the second face end.

13. A corner protection rail (1) according to claim 12, wherein the inscription of a first length scaling (17a), said first length scaling being formed by the first, second and/or third length markings (19a, 21a, 25a) and departing from a zero point on the first face end (6), is aligned the other way round compared to the inscription of a corresponding second length scaling (17b) which departs from a zero point on the second face end, so that the inscription of that length scaling (17a,b) which departs from the face end which lies to the left of the user is readable from the left to the right for a user viewing the corner protection rail (1).

14. A corner protection rail (1) according to claim 5 and/or claim 8 as well as optionally one of the other preceding claims, wherein the first, the second and/or third length markings (19a,b 21a,b, 25a,b) are arranged on an outer edge (15, 23) of the first web (3) or of the second web (5).

15. A corner protection rail (1) according to claim 5 and/or 8 as well as optionally one of the other proceeding claims, wherein the first, second and/or third length markings (19a,b, 21a,b, 25a,b) are arranged on an inner edge (7) of the first web (3) or of the second web (5).

16. A corner protection rail (1) according to claim 5 and/or 8 as well as optionally one of the other preceding claims, wherein the first, second and/or third length markings (19a,b, 21a,b, 25a,b) is deposited by way of punching, printing, bonding, embossing, laser engraving and/or rolling.

17. A corner protection rail (1) according to one of the preceding claims, wherein the corner protection rail (1) in a continuous method is shaped from a metal sheet into an L-angle profile and is capped to a standard length.

18. A corner protection rail (1) according to claim 5 and/or 8 as well as optionally one of the other preceding claims, wherein the first, second and/or third length markings (19a,b, 21a,b, 25a,b) are machine-readable and/or machine countable, so that a shortening device can determine a nominal position for shortening the corner protection rail (1) by way of scanning the first, second and/or third length markings (19a,b, 21a,b, 25a,b).

## Revendications

1. Cornière de protection (1) pour arête de mur ou de plafond formé d'un panneau de placoplâtre et/ou d'une masse d'enduit dans une pièce ou un bâtiment, dans laquelle la cornière de protection (1) munie d'au moins une première aile (3) et d'une seconde aile (5) essentiellement perpendiculaire à la première aile (3) s'étend le long d'une direction longitudinale (z) sur une certaine longueur depuis une première extrémité terminale (6) jusqu'à une seconde extrémité terminale, où la longueur de la cornière de protection (1) peut être raccourcie en fonction de l'arête de mur ou de plafond, où la cornière de protection (1) présente sur un premier côté (11) de la première aile (3) et sur toute la longueur de la cornière de protection (1), en vue du raccourcissement défini de la cornière de protection (1) sans avoir à apposer une échelle de longueur, une pluralité de premiers repères de longueur (19a) et de deuxièmes repères de longueur (21a), pouvant être distingués de manière identifiable des premiers repères de longueur (19a), où les premiers repères de longueur (19a) présentent les uns par rapport aux autres un premier espacement (A) défini et les deuxièmes repères de longueur (21a) présentent les uns par rapport aux autres un deuxième espacement (B) défini, le deuxième espacement (B) étant un multiple entier n du premier espacement (A), chaque n-ième des premiers repères de longueur (19a) présentant par rapport à la première extrémité terminale (6) le même espacement que l'un des deuxièmes repères de longueur (21a), les premiers et deuxièmes repères de longueur (19a, 21a, 25a) formant une première échelle de longueur (17a) qui part d'un point zéro situé au niveau de la première extrémité terminale (6), et la cornière de protection (1) présentant une seconde échelle de longueur (17b) qui correspond à la première échelle de longueur (17a), avec des premiers et deuxièmes repères de longueur (19b, 21 b) en partant d'un point zéro situé au niveau de la seconde extrémité terminale,
**caractérisée en ce que** la longueur de la cornière de protection (1) n'est pas un multiple entier des deuxièmes repères de longueur (21b) de la seconde échelle de longueur (17b), et **en ce que** les premiers et deuxièmes repères de longueur (19a, 21a) de la première échelle de longueur (17a) ne se trouvent pas au même niveau que les premiers et deuxièmes repères de longueur (19b, 21b) de la seconde échelle de longueur (17b).

2. Cornière de protection (1) selon la revendication 1, dans laquelle chaque n-ième des premiers repères de longueur (19a,b) est constitué de l'un des deuxièmes repères de longueur (21a,b).

3. Cornière de protection (1) selon la revendication 1 ou 2, dans laquelle les premiers et deuxièmes repères de longueur (19a,b, 21a,b) sont réalisés sous forme de découpes (9) de la première aile (3) qui servent à l'ancrage de la cornière de protection (1) au niveau de l'arête de mur ou de plafond au moyen de la masse d'enduit.

4. Cornière de protection (1) selon l'une des revendications précédentes, dans laquelle un premier des premiers repères de longueur (19a) de la première échelle de longueur (17a) et un premier des deuxièmes repères de longueur (21a) de la première échelle de longueur (17a) sont constitués par la première extrémité terminale (6).

5. Cornière de protection (1) selon l'une des revendications précédentes, comportant une pluralité de troisièmes repères de longueur pouvant être distingués de manière identifiable des premiers et deuxièmes repères de longueur (19a,b, 21a,b) et agencés sur le premier côté (11) de la première aile (3) sur toute la longueur de la cornière de protection (1), dans laquelle les troisièmes repères de longueur présentent les uns par rapport aux autres un troisième espacement défini, le troisième espacement étant un multiple entier m du premier espacement (A), chaque m-ième des premiers repères de longueur (19a,b) présentant par rapport à la première extrémité (6) ou par rapport à la seconde extrémité le même espacement qu'un des troisièmes repères de longueur.

6. Cornière de protection (1) selon la revendication 5, dans laquelle chaque m-ième des premiers repères de longueur (19a,b) est constitué de l'un des troisièmes repères de longueur.

7. Cornière de protection (1) selon la revendication 5 ou 6, dans laquelle n = 10 et m = 5 et le troisième espacement est de 5 mm.

8. Cornière de protection (1) selon l'une des revendications 1 à 4, avec une pluralité de troisièmes repères de longueur (25a,b) qui peuvent être distingués de manière identifiable des premiers et deuxièmes repères de longueur (19a,b, 21a,b) et sont agencés sur le premier côté (11) de la première aile (3) sur toute la longueur de la cornière de protection (1), les troisièmes repères de longueur (25a,b) présentant les uns par rapport aux autres le même premier espacement (A) que les premiers repères de longueur (19a,b), les troisièmes repères de longueur (25a,b) étant agencés de manière décalée et centrée par rapport aux premiers repères de longueur (19a,b) dans la direction longitudinale (z).

9. Cornière de protection (1) selon l'une des revendications précédentes, dans laquelle le premier espacement (A) est de 5 mm et le deuxième espacement (B) est de 100 mm.

10. Cornière de protection (1) selon l'une des revendications précédentes, dans laquelle la seconde échelle de longueur (17b) est agencée sur un premier côté (13) de la seconde aile (5).

11. Cornière de protection (1) selon l'une des revendications précédentes, dans laquelle la première échelle de longueur (17a) est agencée de manière supplémentaire sur un second côté de la seconde aile (5) et la seconde échelle de longueur (17b) est agencée de manière supplémentaire sur un second côté de la première aile (3).

12. Cornière de protection (1) selon la revendication 5 et/ou 8 et éventuellement selon l'une des autres revendications précédentes, dans laquelle un sous-ensemble ou l'ensemble des premiers, deuxièmes et/ou troisièmes repères de longueur (19a,b, 21a,b, 25a,b) sont respectivement munis d'une inscription qui indique au moins une valeur numérique de l'espacement entre le repère de longueur respectivement muni d'une inscription et la première extrémité terminale (6) ou la seconde extrémité terminale.

13. Cornière de protection (1) selon la revendication 12, dans laquelle l'inscription d'une première échelle de longueur (17a), constituée par les premiers, deuxièmes et/ou troisièmes repères de longueur (19a, 21a, 25a), qui part d'un point zéro situé au niveau de la première extrémité terminale (6), est orientée d'une manière différente de celle de l'inscription d'une seconde échelle de longueur (17b) correspondante, qui part d'un point zéro situé au niveau de la seconde extrémité terminale, de sorte que l'inscription de l'échelle de longueur (17a,b) qui part de l'extrémité terminale située à gauche d'un utilisateur peut respectivement être lue de gauche à droite par un utilisateur qui regarde la cornière de protection (1).

14. Cornière de protection (1) selon la revendication 5 et/ou 8 et éventuellement l'une des autres revendications précédentes, dans laquelle les premiers, deuxièmes et/ou troisièmes repères de longueur (19a,b, 21a,b, 25a,b) sont agencés au niveau d'un bord extérieur (15, 23) de la première aile (3) ou de la seconde aile (5).

15. Cornière de protection (1) selon la revendication 5 et/ou 8 et éventuellement l'une des autres revendications précédentes, dans laquelle les premiers, deuxièmes et/ou troisièmes repères de longueur (19a,b, 21a,b, 25a,b) sont agencés au niveau d'une arête intérieure (7) de la première aile (3) ou de la seconde aile (5).

16. Cornière de protection (1) selon la revendication 5 et/ou 8 et éventuellement l'une des autres revendications précédentes, dans laquelle les premiers, deuxièmes et/ou troisièmes repères de longueur (19a,b, 21a,b, 25a,b) sont appliqués par estampage, impression, collage, gaufrage, gravure laser et/ou laminage.

17. Cornière de protection (1) selon l'une des revendications précédentes, dans laquelle la cornière de protection (1) est formée à partir d'une tôle métallique selon un procédé en continu pour fournir un profil à angle en L, et est coupée à une longueur standard.

18. Cornière de protection (1) selon la revendication 5 et/ou 8 et éventuellement l'une des autres revendications précédentes, dans laquelle les premiers, deuxièmes et/ou troisièmes repères de longueur (19a,b, 21a,b, 25a,b) peuvent être lus par une machine et/ou être dénombrés par une machine de sorte qu'un dispositif de raccourcissement peut déterminer, par scannage des premiers, deuxièmes et/ou troisièmes repères de longueur (19a,b, 21a,b, 25a,b), une position prescrite pour le raccourcissement de la cornière de protection (1).
